# FASCICULE DE BREVET EUROPEEN

(11) **EP 3 651 275 B1**
(45) Date de publication et mention de la délivrance du brevet: **26.10.2022**
(21) Numéro de dépôt: 19207898.8
(22) Date de dépôt: 08.11.2019
(51) Int. Cl.: H01R 13/436, H01R 9/03

(54) **BOITIER DE CONNECTEUR EQUIPÉ D'UN DISPOSITIF D'ASSURANCE DE POSITION DE TERMINAL DE CÂBLE (TPA) AMELIORÉ ET PROCÉDÉ DE MONTAGE D'UN TERMINAL DE CÂBLE DANS UN CONNECTEUR**
ANSCHLUSSGEHÄUSE, DAS MIT EINER VORRICHTUNG ZUR VERBESSERTEN POSITIONSSICHERUNG DES KABELANSCHLUSSES (TPA) AUSGESTATTET IST UND VERFAHREN ZUR MONTAGE EINES KABELANSCHLUSSES IN EINEN STECKVERBINDER
HOUSING FOR CONNECTOR PROVIDED WITH AN IMPROVED CABLE TERMINAL POSITION ASSURANCE (TPA) AND METHOD OF MOUNTING A CABLE TERMINAL IN A CONNECTOR

(30) Priorité: 12.11.2018 FR 1860421
(43) Date de publication de la demande: 13.05.2020
(73) Titulaire: RAYDIALL, 38500 Voiron (FR)
(72) Inventeur: DUPONT, Mathieu, 38500 VOIRON (FR); DUPREZ, Rémi, 38500 VOIRON (FR)
(74) Mandataire: Nony

(56) Documents cités:
- EP-A1- 3 203 586
- WO-A1-2013/064573
- KR-B1- 101 482 973
- US-B1- 9 680 256

## Description

### Domaine technique

La présente invention concerne les connecteurs du domaine de la connectique de transmission électrique et/ou de données.

Elle concerne plus particulièrement les dispositifs d'assurance de position de terminal de câble (TPA).

L'invention s'applique de manière plus générale à tout type de connectique de transmission de signaux électriques et/ou de données et/ou de signaux radio-fréquences (RF).

Une application intéressante est la connectique pour véhicule automobile.

### Art antérieur

Dans le domaine de la connectique de transmission de signaux électriques et/ou de données et/ou de signaux radio-fréquences (RF), il est connu que les connexions électriques, à fibres optiques et autres sont effectuées à l'aide de deux connecteurs s'emboîtant mutuellement, généralement sous la forme de connecteurs mâle et femelle accouplés entre eux.

Chaque connecteur mâle ou femelle comporte des contacts électriques, des fibres optiques ou d'autres conducteurs mutuellement situés et configurés de manière à fournir une connexion entre eux lorsque les connecteurs mâle et femelle sont accouplés entre eux.

Plus précisément, chaque connecteur mâle ou femelle comprend un boitier dans lequel est monté et fixé un terminal de câble (« Terminal » en langage anglo-saxon).

Une spécification générale dans le domaine des connecteurs est de s'assurer que lorsque le terminal de câble électrique est correctement logée/positionnée dans la cavité du boitier qui lui est dédiée et verrouillé, le terminal ne puisse se déverrouiller par inadvertance lors de l'assemblage initial du connecteur ou par accident lors de son utilisation. Par exemple suite à des chocs et/ou des vibrations, un des terminaux pourrait se désaccoupler et se déloger de son boitier sans que cela soit visible à l'extérieur des boitiers connectés.

Au final, cela peut engendrer des dysfonctionnements par rupture du(des) signal(ux) à transmettre entre les connecteurs ou pendant l'utilisation du connecteur.

Les défaillances de ce type sont particulièrement préoccupantes dans l'industrie automobile où les composants électriques/optiques/de transmission de données sont soumis à des chocs et/ou vibrations presque continues au cours d'une utilisation normale.

Pour éviter ces problèmes, il est connu, plus particulièrement dans l'industrie automobile, d'équiper un connecteur, avec un dispositif d'assurance de terminal (TPA acronyme anglo-saxon pour « Terminal Position Assurance ») pour sécuriser le verrouillage des terminaux dans les connecteurs et empêcher une déconnexion intempestive.

Un dispositif TPA remplit la fonction de sécurisation du verrouillage d'un terminal de câble dans un boîtier. Lorsque le terminal est logé et verrouillé dans son boitier, on déplace le TPA de sa position d'attente de verrouillage à sa position active de sécurisation de verrouillage du terminal.

Le brevet KR 101482973 B1 divulgue un connecteur dont le boîtier est muni d'un TPA en forme de U, le TPA étant inséré latéralement dans le boîtier de sorte que les branches rigides du U assurent le blocage du terminal.

La demande WO 2013/064573 A1 divulgue un connecteur et un TPA associé, le TPA comportant une patte flexible configurée pour être bloquée dans le connecteur dans une position d'attente lorsqu'aucun terminal n'est inséré dans le connecteur et pour être défléchie par le terminal lors de son insertion dans le connecteur.

L'inconvénient majeur des dispositifs TPA existants est qu'ils peuvent être mis dans leur position active dans le boitier même si aucun terminal n'est réellement monté dans le boitier.

D'autre part, la fonction d'un TPA consiste également à empêcher toute connexion avec un connecteur complémentaire, lorsque le TPA n'est pas en position active, toute tentative d'accouplement d'un boitier de connecteur complémentaire échouant du fait de la présence d'une partie dédiée à l'avant du TPA contre laquelle le boitier de connecteur complémentaire vient buter.

Cependant, les TPA actuels peuvent être mis en position active de sécurisation, même en l'absence de terminal dans le boitier.

Il existe par conséquent un besoin pour améliorer les solutions de sécurisation du verrouillage d'un terminal de câble dans un boitier de connecteur par un dispositif TPA, notamment afin de pallier l'inconvénient majeur précité.

Le but de l'invention est de répondre au moins en partie à ce besoin.

### Exposé de l'invention

Pour ce faire, l'invention concerne un boitier de connecteur selon la revendication 1.

De préférence, la patte flexible est en outre configurée pour être bloquée à l'intérieur du premier logement du corps de boitier lorsque le TPA est dans sa position active.

Selon une variante de réalisation avantageuse, la patte flexible est adaptée pour, lorsqu'elle est bloquée dans sa position d'attente, ne pas permettre le coulissement du dispositif TPA vers sa position active si aucune insertion de terminal n'est réalisée dans le boîtier.

Autrement dit, l'invention consiste à définir un connecteur dont le TPA monté coulissant à l'intérieur du boitier, transversalement à son axe est activé uniquement par l'insertion d'un terminal de câble dont le corps vient débloquer un ou des pattes flexibles du TPA préalablement en butée contre le boitier.

Ainsi, la solution selon l'invention permet d'empêcher toute activation du TPA si aucun terminal de câble n'est inséré dans le boitier équipé du TPA, et par conséquence la connexion entre deux connecteurs complémentaires.

Autrement dit encore, un TPA selon l'invention ne peut être activé qu'à la condition que le terminal soit effectivement logé dans son boitier.

Et par conséquent, la connexion entre deux connecteurs complémentaires ne peut être réalisée que si les deux terminaux sont insérés correctement dans les boitiers réceptifs de ce couple de connecteurs complémentaires.

Le TPA selon l'invention assure donc une sécurité supplémentaire par rapport aux TPA selon l'état de l'art.

Selon un mode de réalisation avantageux, la patte flexible est agencée de telle sorte qu'elle déborde au moins partiellement dans le passage central du boitier lorsqu'elle est dans sa position d'attente et qu'elle est logée entièrement dans la paroi du boitier en position active.

Avantageusement, la patte flexible est adaptée pour, lorsqu'elle est bloquée dans sa position d'attente, ne pas permettre le coulissement du dispositif TPA vers sa position de verrouillage si aucune insertion de terminal n'est réalisée dans le boîtier.

De préférence, chaque patte flexible comprend un chanfrein à son extrémité libre, adapté pour faciliter l'insertion du conducteur dans le boitier.

Selon un autre mode de réalisation avantageux :
- le corps comprend au moins un deuxième logement, dit logement de verrouillage ;
- le dispositif TPA comprend au moins une excroissance de verrouillage adapté pour venir se loger dans le deuxième logement et bloquer par coincement le conducteur dans la position de verrouillage du TPA.

L'invention a également pour objet un connecteur comprenant :
- un boitier de connecteur équipé d'un dispositif TPA tel que décrit précédemment ;
- un terminal de câble électrique logé et verrouillé dans le corps du boitier au moyen du dispositif TPA.

Selon un mode de réalisation avantageux, le connecteur comprend un dispositif dit d'assurance de position du connecteur (CPA), adapté pour sécuriser le verrouillage d'un connecteur complémentaire accouplé avec le connecteur.

L'invention a également pour objet un procédé de montage d'un terminal de câble dans un connecteur tel que décrit précédemment selon la revendication 8.

### Description détaillée

D'autres avantages et caractéristiques de l'invention ressortiront mieux à la lecture de la description détaillée d'exemples de mise en œuvre de l'invention faite à titre illustratif et non limitatif en référence aux figures suivantes parmi lesquelles :
- la figure 1 est une vue en perspective d'un exemple d'un boitier femelle de connecteur équipé d'un dispositif TPA selon l'invention dans sa position d'attente. ;
- la figure 2 est une vue en perspective d'un connecteur avec un boitier femelle équipé de son dispositif TPA selon la figure 1 et dans lequel est monté et retenu avec verrouillage un terminal de câble grâce au dispositif TPA;
- la figure 3 est une autre vue en perspective du boitier femelle selon la figure 1, avec le dispositif TPA en position d'attente;
- la figure 3A est une vue en coupe transversale du boitier avec son dispositif TPA selon la figure 3 ;
- la figure 4 est une vue en perspective d'un exemple d'un boitier mâle de connecteur équipé d'un dispositif TPA selon l'invention en position d'attente, ce boitier mâle étant destiné à être accouplé et verrouillé au boitier femelle selon les figures 1 à 3A;
- les figures 5 et 6 sont des vues en perspective d'un dispositif TPA conforme à l'invention;
- les figure 7A à 7D sont des vues en perspective et en coupe transversale montrant les différentes étapes de montage d'un terminal de câble dans un boitier femelle de connecteur avec le fonctionnement d'un dispositif TPA conforme à l'invention ;
- la figure 8 est une vue en perspective d'un connecteur avec un boitier femelle dans lequel est monté et retenu avec verrouillage un terminal de câble grâce au dispositif TPA;
- les figures 9A et 9B sont des vues en coupe longitudinale d'un connecteur montrant certaines étapes de montage d'un terminal de câble dans un boitier femelle de connecteur avec le fonctionnement d'un dispositif TPA conforme à l'invention ;
- les figures 10A à 10C sont des vues en coupe longitudinale d'un connecteur muni d'un dispositif TPA conforme à l'invention, montrant le verrouillage d'un terminal de câble dans un boitier femelle de connecteur.

On précise ici dans l'ensemble de la présente demande, les termes « inférieur», « supérieur », « dessus », « dessous », « intérieur », « extérieur », « « interne », « externe» sont à comprendre par référence à un connecteur selon l'invention en configuration sensiblement à l'horizontal.

Tel qu'illustré en figures 1 et 2, un connecteur 1 de type femelle selon l'invention comprend un boitier 10 avec un corps qui loge un terminal 3 de câble électrique et/ou de données qui est maintenu et verrouillé au moyen d'un dispositif amovible 2, dit d'assurance de position de terminal (« *Terminal Position Assurance* » en anglo-saxon, d'acronyme TPA). Un autre dispositif 4 dit d'assurance de position de connecteur (« *Connector Position assurance* » en anglo-saxon d'acronyme CPA) est monté coulissant dans le boitier 10. Le dispositif CPA n'est pas obligatoire et le dispositif TPA peut être seul présent.

Le dispositif CPA 4 est décrit et revendiqué dans la demande de brevet intitulée *«Boitier de connecteur équipé d'un dispositif d'assurance de position de connecteur (CPA) amélioré* », déposée au nom de la demanderesse, le même jour que la présente demande.

Le conducteur 30 du terminal 3 est destiné à être connecté par accouplement avec un conducteur 20 d'un connecteur complémentaire 2, par la face avant 11 du corps du boitier 10. Le conducteur 30 est maintenu à l'intérieur d'un fût 100 au sein du boitier 10 de connecteur.

Dans la position active du dispositif TPA 2, le corps 31 du terminal 3 est verrouillé à l'intérieur du boitier 10 et le câble 32 du terminal émerge du corps du boitier 10 par sa face arrière 12.

Le corps 31 du terminal 3 comprend un ergot de verrouillage 33 qui fait saillie à l'extérieur.

La figure 4 illustre un boitier mâle 50, complémentaire au boitier femelle 10 avec son dispositif amovible TPA 2 en position d'attente.

Dans la position active du dispositif TPA 2, le corps 31 d'un terminal 3 est verrouillé et sécurisé à l'intérieur du boitier 50 et le câble 32 du terminal émerge du boitier 50 par sa face arrière 52.

Tel qu'illustré en figures 1 à 4, le corps du boitier 10, 50 comprend des ergots de retenue et de verrouillage 13 venus de moulage.

Ces ergots de retenue et de verrouillage 13 sont adaptés pour coopérer par encliquetage avec les languettes flexibles 22 du dispositif TPA 2 d'une part pour retenir ce dernier sur le boitier 10, 50 dans sa position d'attente de verrouillage et d'autre part pour le retenir et le verrouiller dans sa position active de sécurisation du verrouillage.

Le corps de boitier 10, 50 comprend également des premier logements 14,sous la forme de gorges ouvertures vers l'extérieur, adaptées pour loger les pattes flexibles 21 du TPA 2 dans sa position active, ainsi qu'un deuxième logement ouvert également sur l'extérieur adapté pour loger l'excroissance de butée 23 du TPA, comme détaillé par la suite.

Le dispositif TPA 2, réalisé en une seule pièce, est monté dans le boitier 10, entre une position d'attente, et une position active, comme expliqué par la suite.

Le dispositif TPA 2, comprend essentiellement une tête 20 avec une zone d'appui manuel.

Deux pattes flexibles 21, de préférence identiques, sont reliées à la tête 20, de part et d'autre et à l'extrémité avant de celle-ci. Comme expliqué, ces pattes flexibles 21 ont pour fonction de bloquer le dispositif TPA 2 en translation contre le boitier 10 dans sa position d'attente de déverrouillage.

Deux languettes flexibles 22, de préférence identiques, sont également reliées à la tête 20 de part et d'autre et à l'extrémité arrière de celle-ci. Chacune de ces languettes 22, comprend deux ouvertures 220 correspondant soit à la position d'attente, soit à la position active. Ces ouvertures de retenue et de verrouillage 220 sont adaptées chacune pour venir s'encliqueter autour d'un ergot de retenue et de verrouillage 13 du boitier 10, de sorte à retenir le dispositif TPA 2 à la fois dans sa position d'attente et de verrouillage et à le verrouiller au boitier 10.

On décrit maintenant en référence aux figures 7A à 7D, les différentes étapes de connexion avec verrouillage par le dispositif TPA 2, d'un terminal de câble 3 dans un boitier 10 de connecteur femelle 1 selon l'invention.

Etape a/ : On vient mettre un terminal de câble 3 de la face arrière 12 d'un boitier 10 de connecteur. Dans cette phase d'approche, le dispositif TPA 2 est en position d'attente de verrouillage (figure 7A). Les ouvertures 220 sont encliquetées autour des ergots de retenues 13 sur le haut du boitier 10, et retiennent ainsi le dispositif TPA 2 dans cette position d'attente, qui est la position la plus éloignée du boitier 10.

Dans cette position d'attente, l'excroissance de butée 23 empêche tout accouplement de boitier de connecteur complémentaire.

Etape b/ : On fait translater le terminal 3 pour l'insérer à l'intérieur du boitier 10, comme symbolisé par la flèche noire en figure 7B.

Dans cette phase de début d'insertion, les pattes 21 ont une position rapprochée l'une de l'autre et sont en butée contre une partie de fût 100 du boitier (figure 7B). Dans l'exemple illustré, les parties de fût 100 qui ont la fonction de butée sont chacune sous la forme d'un méplat.

Ainsi, le dispositif TPA 2 est bloqué, c'est-à-dire que les pattes 21 en butée empêchent toute translation non souhaitée de ce dernier (figure 7B).

Etape c/ : En continuant l'insertion du terminal 3 dans le boitier 10, l'extrémité du conducteur 30 vient écarter par déflexion les pattes 21 vers l'extérieur, ce qui les positionnent chacune en regard d'une gorge 14 (figure 7C). Dans cette phase, la translation du dispositif TPA 2 est donc possible transversalement à l'axe X (figure 7C).

Etape d/ : Une fois que le conducteur 30 a atteint sa position finale dans le fût 100 du boitier 10, son verrouillage peut avoir lieu (figure 7D).

Ainsi, on termine alors par le déplacement en translation, transversalement du dispositif TPA 2 par appui manuel sur la surface 20 prévue à cet effet. La translation dans le sens de la flèche noire en figure 7D, permet d'amener l'excroissance de butée 23 dans le logement 15.

Simultanément, les pattes 21 viennent se loger complètement dans les logements 14 (figure 7D).

Les ouvertures 220 sont encliquetées autour des ergots de retenues 13 sur le bas du boitier 10, et retiennent et verrouillent ainsi le dispositif TPA 2 dans cette position active, qui est la position la plus proche du boitier 10.

Ainsi, le dispositif TPA 2 sécurise le verrouillage du terminal de câble 3 dans le boitier 10 (figure 8). Dans cette position de verrouillage également, le dispositif TPA 2 est en butée mécanique contre le boitier 10 (figure 8).

Les figures 9A et 9B montrent la fonction des chanfreins 210 réalisés en extrémité qui facilitent l'insertion du conducteur 30 dans le boitier 10, ce dernier écartant alors les pattes flexibles 21 de son passage dans le fût 100 du boitier.

Les figures 10A à 10C montrent la réalisation du verrouillage du terminal 3 dans le boitier 10 de connecteur, avant l'activation d'un dispositif TPA 2 selon l'invention.

Lors de la connexion, l'ergot de verrouillage 33 vient défléchir la languette de maintien 16 du terminal 3, réalisée dans le boitier (figure 10B).

Tant que l'ergot de verrouillage n'est pas logé dans le logement de verrouillage 17 dédiée à cela (figure 10C), il n'est pas possible de verrouiller le TPA car la languette 16 reste défléchie.

D'autres variantes et avantages de l'invention peuvent être réalisés sans pour autant sortir du cadre de l'invention telle que définie dans les revendications.

Ainsi une seule patte 21 peut être envisagée. . Dans ce cas, il est préférable qu'elles soient sur des côtés opposés pour limiter toute rotation du TPA.

Un dispositif TPA conforme à l'invention peut équiper tout aussi bien équiper un boitier de type femelle, qu'un un boitier de type mâle.

Dans une variante avantageuse, le TPA en position active ne présente aucune surface en saillie de la surface du boitier.

## Revendications

1. Boitier (10 ; 50) de connecteur (1 ; 5), destiné à être accouplé avec un boitier (50 ; 10) de connecteur complémentaire (5 ; 1) et à loger un terminal de câble (3), le boitier de connecteur s'étendant selon un axe longitudinal (X) et comprenant :
- un corps (10 ; 50) comprenant au moins un premier logement (14; 54) qui s'étend transversalement à l'axe X;
- un dispositif (2), dit d'assurance de position de terminal (TPA), monté coulissant transversalement à l'axe X à l'intérieur du boitier de connecteur entre une position d'attente de déverrouillage et une position active de sécurisation du verrouillage entre le terminal de câble (2) et le boitier de connecteur, le dispositif TPA comprenant au moins une patte flexible (21, 210) configurée pour respectivement être :
• bloquée dans le corps du boitier de connecteur dans une position d'attente, lorsqu'aucun terminal de câble (3) n'est inséré dans le boitier de connecteur,
• défléchie par un conducteur (30) du terminal (3), lors de son insertion dans le boitier de connecteur,
**caractérisé en ce que**
- le corps du boitier de connecteur comprend au moins deux ergots de retenue et de verrouillage (13) ;
- le dispositif TPA (2) comprend au moins deux languettes de retenue et de verrouillage (22) munies chacune d'au moins une ouverture (220) adaptée pour coopérer avec un des ergots de sorte à retenir le dispositif TPA au boitier de connecteur à la fois dans sa position d'attente et sa position active.

2. Boitier (10 ; 50) de connecteur (1 ; 5) selon la revendication 1, l'au moins une patte flexible (21, 210) étant agencée de telle sorte qu'elle déborde au moins partiellement dans un passage central (100) du boitier de connecteur lorsqu'elle est dans sa position d'attente et qu'elle est logée entièrement dans une paroi du boitier de connecteur en position active.

3. Boitier (10 ; 50) de connecteur (1 ; 5) selon la revendication 1 ou 2, l'au moins une patte flexible (21, 210) étant adaptée pour, lorsqu'elle est bloquée dans sa position d'attente, ne pas permettre le coulissement du dispositif TPA vers sa position active si aucune insertion de terminal (3) n'est réalisée dans le boîtier de connecteur.

4. Boitier (10 ; 50) de connecteur (1) selon l'une des revendications précédentes, chaque patte flexible (21) comprenant un chanfrein (210) à son extrémité libre, le chanfrein étant agencé pour entrer en contact avec le conducteur du terminal lors de son insertion dans le boitier de connecteur pour faciliter l'insertion du conducteur (30) dans le boitier (10 ; 50) de connecteur.

5. Boitier (10 ; 50) de connecteur (1) selon l'une des revendications précédentes, dans lequel
- le corps comprend au moins un deuxième logement (15), dit logement de verrouillage ;
- le dispositif TPA (2) comprend au moins une excroissance de verrouillage (23) adapté pour venir se loger dans le deuxième logement et bloquer par coincement le conducteur dans la position de verrouillage du TPA (2).

6. Connecteur (1 ; 5) comprenant :
- un boitier de connecteur (10 ; 50) selon l'une des revendications précédentes ;
- un terminal (3) de câble électrique logé et verrouillé dans le corps du boitier (10 ; 50) de connecteur au moyen du dispositif TPA (2).

7. Connecteur (1) selon la revendication 6, comprenant un dispositif dit d'assurance de position du connecteur (CPA) (4) adapté pour sécuriser le verrouillage d'un connecteur complémentaire (5) accouplé avec le connecteur (1).

8. Procédé de montage d'un terminal de câble (3) dans un connecteur (1) selon l'une des revendications 6 ou 7, comprenant les étapes suivantes :
a/ insertion du terminal (3) de sorte à provoquer la déflexion de la au moins une patte flexible (21) et ainsi dégager le dispositif TPA (2) de sa position d'attente;
b/ une fois le terminal (3) positionnée dans sa position de connexion, déplacement en translation transversalement à l'axe X du dispositif TPA (2) dégagé de sa position d'attente, de sorte à réaliser la sécurisation du verrouillage du terminal (3) dans le boitier (10 ; 50) de connecteur.

## Patentansprüche

1. Gehäuse (10; 50) für einen Stecker (1; 5), das dazu bestimmt ist, an ein komplementäres Gehäuse (50; 10) eines Steckers (5; 1) gekoppelt zu werden und einen Kabelanschluss (3) aufzunehmen, wobei sich das Steckergehäuse entlang einer Längsachse (X) erstreckt und Folgendes umfasst:
- einen Körper (10; 50), der mindestens eine erste Aufnahme (14; 54) umfasst, die sich quer zu der Achse X erstreckt,
- eine so genannte TPA-Vorrichtung (2) (TPA - Terminal Position Assurance), die im Innern des Steckergehäuses quer zu der Achse X zwischen einer Entriegelungsbereitschaftsposition und einer aktiven Position zur Sicherung der Verriegelung zwischen dem Kabelanschluss (2) und dem Steckergehäuse gleitend montiert ist, wobei die TPA-Vorrichtung mindestens eine flexible Lasche (21, 210) umfasst, die dazu ausgestaltet ist,
• in dem Körper des Steckergehäuses in einer Bereitschaftsposition blockiert zu sein, wenn kein Kabelanschluss (3) in dem Steckergehäuse eingeführt ist,
bzw.
• durch einen Leiter (30) des Anschlusses (3) bei dessen Einführung in das Steckergehäuse abgelenkt zu werden,
**dadurch gekennzeichnet, dass**
- der Körper des Steckergehäuses mindestens zwei Halte- und Verriegelungsnasen (13) umfasst,
- die TPA-Vorrichtung (2) mindestens zwei Halte- und Verriegelungszungen (22) umfasst, die jeweils mit mindestens einer Öffnung (220) versehen sind, die zum Zusammenwirken mit einer der Nasen ausgeführt ist, um die TPA-Vorrichtung sowohl in ihrer Bereitschaftsposition als auch ihrer aktiven Position an dem Steckergehäuse zu halten.

2. Gehäuse (10; 50) für einen Stecker (1; 5) nach Anspruch 1, wobei die mindestens eine flexible Lasche (21, 210) so angeordnet ist, dass sie mindestens teilweise in einen mittleren Durchgang (100) des Steckergehäuses vorkragt, wenn sie in ihrer Bereitschaftsposition ist, und dass sie in der aktiven Position vollständig in einer Wand des Steckergehäuses aufgenommen ist.

3. Gehäuse (10; 50) für einen Stecker (1; 5) nach Anspruch 1 oder 2, wobei die mindestens eine flexible Lasche (21, 210) dazu ausgeführt ist, wenn keine Einführung eines Anschlusses (3) in das Steckergehäuse erfolgt ist, das Gleiten der TPA-Vorrichtung zu ihrer aktiven Position hin nicht zu gestatten, wenn sie in ihrer Bereitschaftsposition blockiert ist.

4. Gehäuse (10; 50) für einen Stecker (1) nach einem der vorhergehenden Ansprüche, wobei jede flexible Lasche (21) an ihrem freien Ende eine Abschrägung (210) umfasst, wobei die Abschrägung dazu angeordnet ist, in Kontakt mit dem Leiter des Anschlusses zu treten, wenn dieser in das Steckergehäuse eingeführt wird, um das Einführen des Leiters (30) in das Steckergehäuse (10; 50) zu erleichtern.

5. Gehäuse (10; 50) für einen Stecker (1) nach einem der vorhergehenden Ansprüche, wobei
- der Körper mindestens eine zweite Aufnahme (15), die so genannte Verriegelungsaufnahme, umfasst,
- die TPA-Vorrichtung (2) mindestens einen Verriegelungsvorsprung (23) umfasst, der dazu ausgeführt ist, in der zweiten Aufnahme aufgenommen zu werden und den Leiter in der Verriegelungsposition der TPA (2) durch Klemmung zu blockieren.

6. Stecker (1; 5), umfassend:
- ein Steckergehäuse (10; 50) nach einem der vorhergehenden Ansprüche,
- einen elektrischen Kabelanschluss (3), der mittels der TPA-Vorrichtung (2) in dem Körper des Steckergehäuses (10; 50) aufgenommen und verriegelt ist.

7. Stecker (1) nach Anspruch 6, umfassend eine CPA-Vorrichtung (4) (CPA - Connector Position Assurance), die zur Sicherung der Verriegelung eines mit dem Stecker (1) gekoppelten komplementären Steckers (5) ausgeführt ist.

8. Verfahren zur Montage eines Kabelanschlusses (3) in einem Stecker (1) nach einem der Ansprüche 6 oder 7, umfassend die folgenden Schritte:
a) Einführen des Anschlusses (3), um das Ablenken der mindestens einen flexiblen Lasche (21) und somit das Ausrücken der TPA-Vorrichtung (2) aus ihrer Bereitschaftsposition hervorzurufen,
b) sobald der Anschluss (3) in seiner Verbindungsposition positioniert ist, translatorisches Verschieben der aus ihrer Bereitschaftsposition ausgerückten TPA-Vorrichtung (2) quer zu der Achse X, um die Sicherung der Verriegelung des Anschlusses (3) in dem Steckergehäuse (10; 50) durchzuführen.

## Claims

1. Connector (1; 5) housing (10; 50), intended to be coupled to a complementary connector (5; 1) housing (50; 10), and to house a cable terminal (3), the connector housing extending along a longitudinal axis (X) and comprising:
- a body (10; 50) comprising at least one first recess (14; 54) that extends transverse to the axis X;
- a device (2), called terminal position assurance (TPA) device, installed so as to be able to slide transverse to the axis X inside the connector housing between a standby unlocking position and an active position securing locking between the cable terminal (2) and the connector housing, the TPA device comprising at least one flexible tab (21, 210) configured so as respectively to be:
• blocked in the body of the connector housing in a standby position, when no cable terminal (3) is inserted into the connector housing,
• deflected by a conductor (30) of the terminal (3) when it is inserted into the connector housing,
**characterized in that**
- the body of the connector housing comprises at least two retaining and locking lugs (13);
- the TPA device (2) comprises at least two retaining and locking tongues (22) each equipped with at least one aperture (220) designed so as to interact with one of the lugs so as to hold the TPA device on the connector housing both in its standby position and in its active position.

2. Connector (1; 5) housing (10; 50) according to Claim 1, the at least one flexible tab (21, 210) being arranged such that it runs at least partially into a central passage (100) of the connector housing when it is in its standby position, and that it is housed completely in a wall of the connector housing in the active position.

3. Connector (1; 5) housing (10; 50) according to Claim 1 or 2, the at least one flexible tab (21, 210) being designed, when it is blocked in its standby position, so as not to allow the TPA device to slide into its active position if a terminal (3) is not inserted into the connector housing.

4. Connector (1) housing (10; 50) according to one of the preceding claims, each flexible tab (21) comprising a chamfer (210) at its free end, the chamfer being arranged so as to come into contact with the conductor of the terminal when it is inserted into the connector housing so as to facilitate the insertion of the conductor (30) into the connector housing (10; 50).

5. Connector (1) housing (10; 50) according to one of the preceding claims, wherein:
- the body comprises at least one second recess (15), called locking recess;
- the TPA device (2) comprises at least one locking protrusion (23) designed so as to be housed in the second recess and block the conductor in the locking position of the TPA (2) through jamming.

6. Connector (1; 5) comprising:
- a connector housing (10; 50) according to one of the preceding claims;
- an electrical cable terminal (3) housed and locked in the body of the connector housing (10; 50) by way of the TPA device (2).

7. Connector (1) according to Claim 6, comprising a device, called connector position assurance (CPA) device (4), designed so as to secure the locking of a complementary connector (5) coupled to the connector (1).

8. Method for installing a cable terminal (3) in a connector (1) according to either of Claims 6 and 7, comprising the following steps:
a/ inserting the terminal (3) so as to bring about the deflection of the at least one flexible tab (21) and thus release the TPA device (2) from its standby position;
b/ once the terminal (3) is positioned in its connection position, moving the TPA device (2) released from its standby position in translation transverse to the axis X, so as to secure the locking of the terminal (3) in the connector housing (10; 50).
